# EUROPÄISCHE PATENTSCHRIFT

(11) **EP 3 712 364 B1**
(45) Veröffentlichungstag und Bekanntmachung des Hinweises auf die Patenterteilung: **29.09.2021**
(21) Anmeldenummer: 20159949.5
(22) Anmeldetag: 28.02.2020
(51) Int. Cl.: E05D 11/00, E05D 3/04, E05D 3/02

(54) **SCHARNIERBAND FÜR TÜREN, FENSTER UND MÖBEL**
HINGE FOR DOORS, WINDOWS AND FURNITURE
BANDE CHARNIÈRE POUR PORTES, FENÊTRES ET MEUBLES

(30) Priorität: 22.03.2019 DE 202019101645 U
(43) Veröffentlichungstag der Anmeldung: 23.09.2020
(73) Patentinhaber: Breuer & Schmitz GmbH & Co. KG, 42719 Solingen (DE)
(72) Erfinder: RICKERT, Josef, 42719 Solingen (DE); MÜLLER, Markus, 42719 Solingen (DE); MÜLLER, Patrick, 42719 Solingen (DE)
(74) Vertreter: Meinke, Jochen

(56) Entgegenhaltungen:
- DE-U1-202014 006 683
- US-A- 5 039 826

## Beschreibung

Die Erfindung betrifft ein Scharnierband für Türen, Fenster und Möbel mit einem ersten Bandlappen mit zwei auf einer gemeinsamen Schwenkachse angeordneten, voneinander beabstandeten ersten Rollen und mit einem zweiten Bandlappen mit zwei auf der Schwenkachse angeordneten, voneinander beabstandeten zweiten Rollen, wobei jeweils eine zweite Rolle in Schwenkachsenrichtung gesehen von innen an eine erste Rolle angrenzt, wobei benachbarte erste und zweite Rollen über jeweils einen Schwenkbolzen jeweils gegeneinander um die Schwenkachse schwenkbar miteinander verbunden sind.

Scharnierbänder dieser Art für Türen, Fenster und Möbel sind hinlänglich bekannt. US 5 039 826 A offenbart ein solches Scharnier. In verschiedenen Anwendungsfällen besteht das Bedürfnis, vom fest stehenden Rahmenteil zum beweglichen Element Strom oder Datensignale übertragen zu können. Dazu ist es grundsätzlich möglich, ein geeignetes Kabel vom feststehenden Rahmen über das Scharnierband zum beweglichen Element zu führen, allerdings ist eine verschleiß- und störungsfreie Übertragung bei einer solchen Lösung nicht gewährleistet. Aufgrund der wiederkehrenden Bewegung besteht das Risiko von Materialermüdung und Kabelbruch.

Aus DE 20 2014 006 683 U1 ist ein Scharnier mit integrierter, kabelloser Energie- und Signalübertragung für schwenkbar gelagerte Elemente bekannt geworden, bei dem die Kontaktierung über ein Schleifringkörpersystem erfolgt. Dabei befinden sich goldbeschichtete Schleifbahnen radial auf dem am festen Element angebrachten Lagerteil. Über eine Tülle erfolgt die Kabelzuführung vom festen Element in den Schleifringkörper. Am beweglich gelagerten Element befindet sich ein Abtastsystem mit Abnahmefedern, welche mit einem definierten Anpressdruck direkt an den Schleifbahnen anliegen.

Dieses bekannte Scharnierband ist jedoch aufwendig, da es ein spezielles Schleifringkörpersystem benötigt, das speziell auf das Scharnierband angepasst ist. Außerdem sind entsprechende Veränderungen am Scharnierband selbst erforderlich.

Aufgabe der Erfindung ist es, ein derartiges Scharnierband auf konstruktiv möglichst einfache Weise zur Strom- und/oder Signalübertragung geeignet zu machen.

Diese Aufgabe wird bei einem Scharnierband der eingangs bezeichneten Art erfindungsgemäß dadurch gelöst, dass zwischen den beiden zweiten Rollen ein Freiraum besteht und dass ein dritter Bandlappen mit einer dritten Rolle und ein vierter Bandlappen mit einer vierten Rolle vorgesehen sind, wobei die dritte und die vierte Rolle nebeneinander im Freiraum auf der Schwenkachse angeordnet sind, wobei innerhalb der dritten und der vierten Rolle ein Schleifring zur Strom- und/oder Signalübertragung aufgenommen ist.

Bei einem derartigen Scharnierband können für den ersten und den zweiten Bandlappen im Prinzip Standardbauteile verwendet werden, wobei lediglich ein Freiraum zwischen den beiden zweiten Rollen des zweiten Bandlappens vorhanden sein muss. Der dritte und der vierte Bandlappen dienen zur Aufnahme eines Standardschleifringes, welcher in die dritte und vierte Rolle eingesetzt wird. Dabei ist der Schleifring einerseits geschützt und andererseits von außen nicht sichtbar. Der Freiraum kann bei einem ursprünglich dreirolligen Scharnierband z.B. dadurch erzeugt werden, dass die mittlere Rolle unter Ausbildung des Freiraumes in zwei Rollen aufgeteilt wird. Bei einem ursprünglich fünfrolligen Scharnierband kann die mittlere Rolle entfernt werden.

In bevorzugter Ausgestaltung ist vorgesehen, dass der jeweilige Schwenkbolzen so lang ausgebildet ist, dass er bereichsweise in die dritte bzw. vierte Rolle eingreift. Auf diese Weise ist sichergestellt, dass die Rollen der vier Bandlappen in Schwenkachsenrichtung miteinander fluchten und zentriert sind.

Zur Montage bzw. Führung der Anschlusskabel des Schleifringes ist bevorzugt vorgesehen, dass in der dritten Rolle und in der vierten Rolle jeweils ein zum dritten bzw. vierten Bandlappen gerichteter Kabelkanal für Anschlusskabel des Schleifringes ausgebildet ist. Durch diesen jeweiligen Kabelkanal sind die Anschlusskabel vom Schleifring zum jeweiligen Bandlappen geführt.

Dabei ist bevorzugt vorgesehen, dass der jeweilige Kabelkanal in einen nutförmigen Bereich des dritten bzw. des vierten Bandlappens mündet. Durch diesen nutförmigen Bereich kann das jeweilige Anschlusskabel nach außen, also zum Rahmen oder zum beweglichen Element geführt werden.

Dabei ist bevorzugt der jeweilige nutförmige Bereich auf der dem ersten bzw. zweiten Bandlappen abgewandten Seite des dritten bzw. vierten Bandlappens vorgesehen, so dass die Anschlusskabel in Montagelage am Rahmen bzw. beweglichen Element anliegen und dort direkt oder über Stecker weiter geführt werden können.

In weiterer vorteilhafter Ausgestaltung ist vorgesehen, dass die dritte oder die vierte Rolle einen hohlzapfenförmigen Ansatz zum Eingreifen in die vierte oder dritte Rolle aufweist. Dadurch ist eine Zentrierung und Führung der dritten gegenüber der vierten Rolle zuverlässig gewährleistet und eine Beschädigungsgefahr durch ein Verkanten des Schleifrings ausgeschlossen.

Weiterhin ist bevorzugt vorgesehen, dass der dritte und/oder der vierte Bandlappen auf der dem ersten bzw. zweiten Bandlappen zugewandten Seite angrenzend an die dritte und/oder vierte Rolle einen Längssteg aufweist, der am Rand des ersten bzw. zweiten Bandlappens anliegt. Dieser Längssteg dient einerseits als Anschlagkante insbesondere zur Positionierung der Bauteile während der Montage und andererseits zur Füllung von Freiräumen, um eine Manipulation am stromführenden Band zu verhindern. Außerdem dienen die Längsstege auch optischen Zwecken.

Ferner ist vorteilhaft vorgesehen, dass der erste und der dritte Bandlappen und der zweite und der vierte Bandlappen korrespondierende Befestigungsbohrungen aufweisen. Bei der Montage am Rahmen bzw. beweglichen Element werden dadurch die jeweiligen Bandlappen lagegerecht miteinander verbunden.

In weiterer Ausgestaltung ist vorgesehen, dass der dritte und vierte Bandlappen aus Kunststoff oder Metalldruckgussteilen bestehen. Die beiden Bandlappen können dann z.B. im 3D-Druck oder durch Spritzgießen hergestellt werden. Bei dieser Ausgestaltung kann dann vorgesehen sein, dass auf die Rollen von außen halbrohrförmige Metallkappen aufgesteckt werden, damit das Aussehen dieser Rollen demjenigen der ersten und zweiten Rollen aus Metall entspricht. Im Druckguss können als Metalle z.B. Aluminium oder Zink verwendet werden. Auch eine Werkstoffkombination ist möglich.

Bevorzugt ist weiterhin vorgesehen, dass der dritte und vierte Bandlappen aus zwei flächig aneinander liegenden Lappenelementen bestehen, wobei der jeweilige nutförmige Bereich als Aussparung in einem Lappenelement ausgebildet ist. Dies erleichtert einerseits die Herstellung und vereinfacht andererseits die Montage beim Einsetzen des Schleifringes und beim Verlegen der Anschlusskabel. Nach dem Verlegen der Anschlusskabel werden die beiden Lappenelemente flächig aneinander gelegt und ggf. zusätzlich aneinander befestigt.

In weiterer Ausgestaltung ist außenseitig angrenzend an wenigstens eine erste Rolle wenigstens eine weitere Rolle vorgesehen. Das Scharnierband kann also grundsätzlich beliebig viele Rollen aufweisen.

Schließlich ist vorgesehen, dass die Bandlappen wenigstens einen gekröpften oder gefälzten Bereich aufweisen. Eine gekröpfte Gestaltung ist z.B. bei Glastüren vorgesehen. Ein- oder zweifach gefälzte Bereiche sind für überfälzte Türen vorgesehen.

Die Erfindung ist nachstehend anhand der Zeichnungen beispielhaft näher erläutert. Diese zeigen in
- Fig. 1: eine perspektivische Darstellung einer Ausführungsform eines erfindungsgemäßen Scharnierbandes,
- Fig. 2: das Scharnierband nach Fig. 1 in perspektivischer Darstellung von unten,
- Fig. 3: eine Rückansicht eines dritten und vierten Bandlappens des Scharnierbandes,
- Fig. 4: eine Vorderansicht der Fig. 3,
- Fig. 5: ein vergrößertes Detail B der Fig. 4,
- Fig. 6: einen Schnitt gemäß Linie A-A in Fig. 3,
- Fig. 7: einen Schleifring in Seitenansicht,
- Fig. 8: eine perspektivische Darstellung eines zweiten Bandlappens des Scharnierbandes,
- Fig. 9: eine perspektivische Darstellung eines ersten Bandlappens des Scharnierbandes,
- Fig. 10: eine perspektivische Darstellung des vierten Bandlappens,
- Fig. 11: eine Seitenansicht des vierten Bandlappens,
- Fig. 12: eine perspektivische Darstellung des dritten Bandlappens,
- Fig. 13: eine Seitenansicht des dritten Bandlappens,
- Fig. 14: einen Schnitt gemäß Linie C-C in Fig. 11 und
- Fig. 15: einen Schnitt gemäß Linie D-D in Fig. 13.

Eine Ausführungsform eines erfindungsgemäßen Scharnierbandes für Türen, Fenster und Möbel ist in den Fig. 1 und 2 allgemein mit 1 bezeichnet. Dieses Scharnierband 1 weist einen ersten Bandlappen 2, einen zweiten Bandlappen 3, einen dritten Bandlappen 4 und einen vierten Bandlappen 5 auf.

Der erste Bandlappen 2 weist zwei auf einer gemeinsamen Schwenkachse 6 angeordnete, voneinander beabstandete erste Rollen 7 auf, die jeweils am oberen bzw. unteren Ende des ersten Bandlappens 2 angeformt sind.

Der zweite Bandlappen 3 weist zwei zweite Rollen 8 auf, die in Montagelage auf der Schwenkachse 6 angeordnet sind und voneinander beabstandet sind. Dabei sind die zweiten Rollen 8 so angeordnet, dass sie in Montagelage (z.B. Fig. 1) in Schwenkachsenrichtung gesehen von innen jeweils an eine erste Rolle 7 angrenzen. Zwischen den beiden zweiten Rollen 8 besteht in Schwenkachsenrichtung gesehen ein Freiraum 9, dessen Funktion nachfolgend erläutert wird.

Der dritte Bandlappen 4 weist eine dritte Rolle 10 auf und der vierte Bandlappen 5 eine vierte Rolle 11. Dabei sind die dritte Rolle 10 und die vierte Rolle 11 so am dritten Bandlappen 4 bzw. vierten Bandlappen 5 angeformt, dass sie in Montagelage nebeneinander im Freiraum 9 auf der Schwenkachse 6 angeordnet sind. Dabei grenzt im Sinne der Fig. 3 und 4 die dritte Rolle 10 an die obere zweite Rolle 8 und die vierte Rolle 11 an die untere zweite Rolle 8 an. Innerhalb der dritten Rolle 10 und der vierten Rolle 11 ist ein in Fig. 7 dargestellter Schleifring 12 zur Strom- und/oder Signalübertragung aufgenommen.

An der dritten Rolle 10 oder der vierten Rolle 11, beim Ausführungsbeispiel an der dritten Rolle 10, ist ein hohlzapfenförmiger Ansatz 10a zum Eingreifen in die vierte Rolle 11 vorgesehen. In Montagelage sind dadurch der dritte Bandlappen 4 und der vierte Bandlappen 5 in Richtung der Schwenkachse 6 ausgerichtet und gegeneinander verschwenkbar. Zur schwenkbaren Verbindung aller Bandlappen 2, 3, 4, 5 sind zwei nur in Fig. 4 angedeutete Schwenkbolzen 13 vorgesehen, die so lang ausgebildet sind, dass sie jeweils eine benachbarte erste und zweite Rolle 7, 8 durchdringen und bis in die dritte Rolle 10 bzw. die vierte Rolle 11 bereichsweise eingreifen. Die Bandlappen 2, 3, 4 und 5 können unterschiedliche Formen aufweisen.

Der Schleifring 12 ist in dem verbleibenden Hohlraum zwischen den Enden der Schwenkbolzen 13 in den Rollen 10 und 11 aufgenommen. Der Schleifring 12 weist Anschlusskabel 14 und 15 auf. Um diese Anschlusskabel 14 und 15 in den Bereich eines nicht dargestellten feststehenden Rahmens bzw. in den Bereich eines Türblattes od. dgl. zu führen, ist in der dritten Rolle 10 und in der vierten Rolle 11 jeweils ein zum dritten Bandlappen 4 bzw. zum vierten Bandlappen 5 gerichteter Kabelkanal 16, 17 ausgebildet. Der jeweilige Kabelkanal 16, 17 geht in einen nutförmigen Bereich 18 des dritten Bandlappens 4 bzw. 19 des vierten Bandlappens 5 über. Dabei ist der jeweilige nutförmige Bereich 18, 19 auf der dem ersten bzw. zweiten Bandlappen 2, 3 abgewandten Seite des dritten bzw. vierten Bandlappens 4, 5 vorgesehen, so dass sich die Anschlusskabel 14, 15 des Schleifringes 12 in Anlage an der Fläche des Rahmens bzw. des Türblattes od. dgl. befinden und dort weitergeführt oder über Stecker verbunden werden können.

Bevorzugt weist der dritte und/oder der vierte Bandlappen 4, 5 auf der dem ersten bzw. zweiten Bandlappen 2, 3 zugewandten Seite angrenzend an die dritte bzw. vierte Rolle 10, 11 jeweils einen Längssteg 20 auf, der am Rand des ersten bzw. zweiten Bandlappens 2, 3 anliegt. Beim dargestellten Ausführungsbeispiel ist ein solcher Längssteg 20 nur am dritten Bandlappen 4 vorgesehen. Die Höhe dieses Längssteges 20 entspricht in etwa dem Abstand zwischen den beiden ersten Rollen 7 des ersten Bandlappens 2.

Der erste und der dritte Bandlappen 2, 4 und der zweite und der vierte Bandlappen 3, 5 weisen korrespondierende Befestigungsbohrungen 21, 22 auf.

Zur Montage des Scharnierbandes 1 wird zunächst der Schleifring 12 in die Rollen 10 und 11 eingesteckt. Dabei werden die Anschlusskabel 14 und 15 durch die Kabelkanäle 16 und 17 in die nutförmigen Bereiche 18 und 19 geführt. Anschließend werden der dritte Bandlappen 4 und der vierte Bandlappen 5 mit ihren Rollen 10 und 11 zusammengesteckt. Danach werden der erste Bandlappen 2 und der zweite Bandlappen 3 so positioniert, dass die ersten Rollen 7, die zweiten Rollen 8 und die dritte Rolle 10 sowie die vierte Rolle 11 entlang der Schwenkachse 6 miteinander fluchten. In dieser Lage werden die Schwenkbolzen 13 eingesteckt, so dass das in den Fig. 1 und 2 dargestellte Scharnierband 1 einsatzfähig ist.

Natürlich ist die Erfindung nicht auf die dargestellten Ausführungsbeispiele beschränkt. Weitere Ausgestaltungen sind möglich, ohne den Grundgedanken zu verlassen. So können der dritte und vierte Bandlappen 4, 5 aus zwei flächig aneinander liegenden Lappenelementen bestehen, wobei der jeweilige nutförmige Bereich 18, 19 als Aussparung in einem Lappenelement ausgebildet ist. Dies erleichtert einerseits die Herstellung und vereinfacht andererseits die Montage beim Einsetzen des Schleifringes 12 und beim Verlegen der Anschlusskabel 14, 15. Nach dem Verlegen der Anschlusskabel 14, 15 werden die beiden Lappenelemente flächig aneinander gelegt und ggf. zusätzlich aneinander befestigt.

### Bezugszeichenliste:

- 1: Scharnierband
- 2: Erster Bandlappen
- 3: Zweiter Bandlappen
- 4: Dritter Bandlappen
- 5: Vierter Bandlappen
- 6: Schwenkachse
- 7: Erste Rolle
- 8: Zweite Rolle
- 9: Freiraum
- 10: Dritte Rolle
- 10a: Hohlzapfenförmiger Ansatz
- 11: Vierte Rolle
- 12: Schleifring
- 13: Schwenkbolzen
- 14, 15: Anschlusskabel
- 16, 17: Kabelkanal
- 18, 19: Nutförmiger Bereich
- 20: Längssteg
- 21, 22: Befestigungsbohrung

## Patentansprüche

1. Scharnierband für Türen, Fenster und Möbel mit einem ersten Bandlappen (2) mit zwei auf einer gemeinsamen Schwenkachse (6) angeordneten, voneinander beabstandeten ersten Rollen (7) und mit einem zweiten Bandlappen (3) mit zwei auf der Schwenkachse (6) angeordneten, voneinander beabstandeten zweiten Rollen (8), wobei jeweils eine zweite Rolle (8) in Schwenkachsenrichtung gesehen von innen an eine erste Rolle (7) angrenzt, wobei benachbarte erste und zweite Rollen (7,8) über jeweils einen Schwenkbolzen (13) jeweils gegeneinander um die Schwenkachse (6) schwenkbar miteinander verbunden sind,
**dadurch gekennzeichnet,**
**dass** zwischen den beiden zweiten Rollen (8) ein Freiraum (9) besteht und dass ein dritter Bandlappen (4) mit einer dritten Rolle (10) und ein vierter Bandlappen (5) mit einer vierten Rolle (11) vorgesehen sind, wobei die dritte und die vierte Rolle (10,11) nebeneinander im Freiraum (9) auf der Schwenkachse (6) angeordnet sind, wobei innerhalb der dritten und der vierten Rolle (10,11) ein Schleifring (12) zur Strom- und/oder Signalübertragung aufgenommen ist.

2. Scharnierband nach Anspruch 1,
**dadurch gekennzeichnet,**
**dass** der jeweilige Schwenkbolzen (13) so lang ausgebildet ist, dass er bereichsweise in die dritte bzw. vierte Rolle (10,11) eingreift.

3. Scharnierband nach Anspruch 1 oder 2,
**dadurch gekennzeichnet,**
**dass** in der dritten Rolle (10) und in der vierten Rolle (11) jeweils ein zum dritten bzw. vierten Bandlappen (4,5) gerichteter Kabelkanal (16,17) für Anschlusskabel (14,15) des Schleifringes (12) ausgebildet ist.

4. Scharnierband nach Anspruch 3,
**dadurch gekennzeichnet,**
**dass** der jeweilige Kabelkanal (16,17) in einen nutförmigen Bereich (18,19) des dritten bzw. des vierten Bandlappens (4,5) mündet.

5. Scharnierband nach Anspruch 4,
**dadurch gekennzeichnet,**
**dass** der jeweilige nutförmige Bereich (18,19) auf der dem ersten bzw. zweiten Bandlappen (2,3) abgewandten Seite des dritten bzw. vierten Bandlappens (4,5) vorgesehen ist.

6. Scharnierband nach einem oder mehreren der Ansprüche 1 bis 5,
**dadurch gekennzeichnet,**
**dass** die dritte oder die vierte Rolle (10,11) einen hohlzapfenförmigen Ansatz (10a) zum Eingreifen in die vierte oder dritte Rolle (11,10) aufweist.

7. Scharnierband nach einem oder mehreren der Ansprüche 1 bis 6,
**dadurch gekennzeichnet,**
**dass** der dritte und/oder der vierte Bandlappen (4,5) auf der dem ersten bzw. zweiten Bandlappen (2,3) zugewandten Seite angrenzend an die dritte und/oder vierte Rolle (10,11) einen Längssteg (20) aufweist, der am Rand des ersten bzw. zweiten Bandlappens (2,3) anliegt.

8. Scharnierband nach einem oder mehreren der Ansprüche 1 bis 7,
**dadurch gekennzeichnet,**
**dass** der erste und der dritte Bandlappen (2,4) und der zweite und der vierte Bandlappen (3,5) korrespondierende Befestigungsbohrungen (21,22) aufweisen.

9. Scharnierband nach einem oder mehreren der Ansprüche 1 bis 8,
**dadurch gekennzeichnet,**
**dass** der dritte und vierte Bandlappen (4,5) aus Kunststoff oder Metalldruckgussteilen bestehen.

10. Scharnierband nach einem oder mehreren der Ansprüche 3 bis 9,
**dadurch gekennzeichnet,**
**dass** der dritte und vierte Bandlappen (4,5) aus zwei flächig aneinander liegenden Lappenelementen bestehen, wobei der jeweilige nutförmige Bereich (18,19) als Aussparung in einem Lappenelement ausgebildet ist.

11. Scharnierband nach einem oder mehreren der Ansprüche 1 bis 10,
**dadurch gekennzeichnet,**
**dass** außenseitig angrenzend an wenigstens eine erste Rolle (7) wenigstens eine weitere Rolle vorgesehen ist.

12. Scharnierband nach einem oder mehreren der Ansprüche 1 bis 11,
**dadurch gekennzeichnet,**
**dass** die Bandlappen (2,3,4,5) wenigstens einen gekröpften oder gefälzten Bereich aufweisen.

## Claims

1. Hinge strip for doors, windows and furniture with a first strip flap (2) having two first rollers (7) arranged spaced apart from one another on a common pivot axis (6) and a second strip flap (3) having two second rollers (8) arranged spaced apart from one another on the pivot axis (6), wherein a second roller (8), viewed in the direction of the pivot axis, adjoins a first roller (7) from the inside, wherein adjacent first and second rollers (7, 8) are connected to one another via a respective pivot pin (13) so as to be pivotable relative to one another about the pivot axis (6),
**characterised in that**
there is a free space (9) between the two second rollers (8) and a third strip flap (4) is provided with a first roller (10) and a fourth strip flap (5) is provided with a fourth roller (11), wherein the third and the fourth roller (10, 11) are arranged next to one another in the free space (9) on the pivot axis (6), wherein a slip ring (12) is accommodated inside the third and fourth roller (10, 11) for current and/or signal transmission.

2. Hinge strip according to claim 1,
**characterised in that**
the respective pivot pin (13) is designed to be so long that it engages partly in the third or fourth roller (10, 11).

3. Hinge strip according to claim 1 or 2,
**characterised in that**
in the third roller (10) and in the fourth roller (11) respectively a cable duct (16, 17) directed to the third or fourth strip flap (4, 5) is formed for the connection cable (14, 15) of the slip ring (12).

4. Hinge strip according to claim 3,
**characterised in that**
the respective cable duct (16, 17) opens into a groove-shaped region (18, 19) of the third or fourth strip flap (4, 5).

5. Hinge strip according to claim 4,
**characterised in that**
the respective groove-like region (18, 19) is provided on the side of the third or fourth strip flap (4, 5) facing away from the first or second strip flap (2, 3).

6. Hinge strip according to one or more of claims 1 to 5,
**characterised in that**
the third or the fourth roller (10, 11) has a hollow pin-shaped attachment (10a) for engaging in the fourth or third roller (11, 10).

7. Hinge strip according to one or more of claims 1 to 6,
**characterised in that**
the third and/or the fourth strip flap (4,5) on the side facing the first or second strip flap (2, 3) has a longitudinal ridge (20) adjacent to the third and/or fourth roller (10, 11), which bears on the edge of the first or second strip flap (2, 3).

8. Hinge strip according to one or more of claims 1 to 7,
**characterised in that**
the first and the third strip flap (2, 4) and the second and the fourth strip flap (3, 5) have corresponding fastening holes (21, 22).

9. Hinge strip according to one or more of claims 1 to 8,
**characterised in that**
the third and fourth strip tab (4, 5) are made of plastic or metal die-cast parts.

10. Hinge strip according to one or more of claims 3 to 9,
**characterised in that**
the third and fourth strip flaps (4, 5) are made from two flap elements lying flat against one another, wherein the respective groove-shaped region (18, 19) is designed as a recess in a flap element.

11. Hinge strip according to one or more of claims 1 to 10,
**characterised in that**
at least one further roller is provided externally adjacent to at least one first roller (7).

12. Hinge strip according to one or more of claims 1 to 11,
**characterised in that**
the strip tabs (2, 3, 4, 5) have at least one offset or rebated region.

## Revendications

1. Bande charnière pour portes, fenêtres et meubles, avec une première patte de charnière (2) avec deux premiers rouleaux (7) agencés sur un axe de pivotement commun (6) et espacés l'un de l'autre, et avec une deuxième patte de charnière (3) avec deux deuxièmes rouleaux (8) agencés sur l'axe de pivotement (6) et espacés l'un de l'autre, dans laquelle un deuxième rouleau (8) jouxte respectivement un premier rouleau (7) de l'intérieur vu dans la direction de l'axe de pivotement, dans laquelle des premier et deuxième rouleaux (7, 8) adjacents sont reliés l'un à l'autre par l'intermédiaire d'un boulon de pivotement (13) de manière à pouvoir pivoter l'un par rapport à l'autre autour de l'axe de pivotement (6),
**caractérisée en ce qu'**
entre les deux deuxièmes rouleaux (8) se trouve un espace libre (9) et **en ce qu'**une troisième patte de charnière (4) avec un troisième rouleau (10) et une quatrième patte de charnière (5) avec un quatrième rouleau (11) sont prévus, dans laquelle les troisième et quatrième rouleaux (10, 11) sont agencés l'un à côté de l'autre dans l'espace libre (9) sur l'axe de pivotement (6), dans laquelle une bague collectrice (12) est logée à l'intérieur des troisième et quatrième rouleaux (10, 11) pour une transmission de courant et/ou de signal.

2. Bande charnière selon la revendication 1,
**caractérisée en ce que**
le boulon de pivotement (13) respectif est conçu pour être si long qu'il vient en prise par endroits dans le troisième ou le quatrième rouleau (10, 11).

3. Bande charnière selon la revendication 1 ou 2,
**Caractérisée en ce qu'**
un canal de câble (16, 17) pour connecter des câbles (14, 15) de la bague collectrice (12) est formé dans le troisième rouleau (10) et dans le quatrième rouleau (11) dirigés respectivement vers les troisième et quatrième pattes de charnière (4, 5).

4. Bande charnière selon la revendication 3,
**caractérisée en ce que**
le canal de câble (16, 17) respectif débouche dans une zone en forme de rainure (18, 19) de la troisième ou de la quatrième patte de charnière (4, 5).

5. Bande charnière selon la revendication 4,
**caractérisée en ce que**
la zone en forme de rainure respective (18, 19) est prévue sur le côté de la troisième ou de la quatrième patte de charnière (4, 5) opposé à la première ou à la deuxième patte de charnière (2, 3).

6. Bande charnière selon une quelconque ou plusieurs des revendications 1 à 5,
**caractérisée en ce que**
le troisième ou le quatrième rouleau (10, 11) présente une saillie (10a) en forme de tige creuse destinée à venir en prise dans le quatrième ou le troisième rouleau (11, 10).

7. Bande charnière selon une quelconque ou plusieurs des revendications 1 à 6,
**caractérisée en ce que**
la troisième et/ou la quatrième patte de charnière (4, 5) présente, sur le côté tourné vers la première et/ou la deuxième patte de charnière (2, 3), adjacent au troisième et/ou au quatrième rouleau (10, 11), une nervure longitudinale (20) qui s'appuie contre le bord de la première et/ou de la deuxième patte de charnière (2, 3).

8. Bande charnière selon une quelconque ou plusieurs des revendications 1 à 7,
**caractérisée en ce que**
les première et troisième pattes de bande (2, 4) et les deuxième et quatrième pattes de bande (3, 5) présentent des trous de fixation correspondants (21, 22).

9. Bande charnière selon une quelconque ou plusieurs des revendications 1 à 8,
**caractérisée en ce que**
les troisième et quatrième pattes de charnière (4, 5) consistent en des pièces moulées sous pression en plastique ou en métal.

10. Bande charnière selon une quelconque ou plusieurs des revendications 3 à 9,
**caractérisée en ce que**
les troisième et quatrième pattes de charnière (4, 5) consistent en deux éléments de patte qui sont disposés à plat l'un contre l'autre, dans laquelle la zone respective en forme de rainure (18, 19) est réalisée sous la forme d'un évidement dans un élément de patte.

11. Bande charnière selon une quelconque ou plusieurs des revendications 1 à 10,
**caractérisée en ce qu'**
au moins un autre rouleau est prévu sur la face extérieure adjacente à au moins un premier rouleau (7).

12. Bande charnière selon une quelconque ou plusieurs des revendications 1 à 11,
**caractérisée en ce que**
les pattes de charnière (2, 3, 4, 5) présentent au moins une zone coudée ou pliée.
